# EUROPÄISCHE PATENTSCHRIFT

(11) **EP 1 362 802 B1**
(45) Veröffentlichungstag und Bekanntmachung des Hinweises auf die Patenterteilung: **23.11.2005**
(21) Anmeldenummer: 03010152.1
(22) Anmeldetag: 06.05.2003
(51) Int. Cl.: B65D 88/72, B65D 88/70, B65D 88/28, B65D 90/58

(54) **Silobehälterboden**
Bottom section for silos
Fond pour silos

(30) Priorität: 17.05.2002 DE 10221964
(43) Veröffentlichungstag der Anmeldung: 19.11.2003
(73) Patentinhaber: Reimelt GmbH, 63322 Rödermark (DE)
(72) Erfinder: Dellmann, Paul Gerhard, 64297 Darmstadt (DE); Sussann, Hans Jürgen, 64859 Eppertshausen (DE)
(74) Vertreter: Knoblauch, Andreas

(56) Entgegenhaltungen:
- DE-B- 1 055 447
- DE-C- 714 067
- DE-C- 839 330
- GB-A- 2 092 998
- US-A- 2 569 085
- US-A- 3 578 216

## Beschreibung

Die Erfindung betrifft einen Silobehälterboden mit einer Eintragöffnung und einer Austragöffnung, die einen kleineren Durchmesser als die Eintragöffnung aufweist und über eine konusartig geformte Wand mit der Eintragöffnung verbunden ist, und mit einer Blaseinrichtung, die einen Gasaustritt mit einem Anblasbereich im Bereich der Austragöffnung aufweist.

Ein derartiger Silobehälterboden ist aus US 3 578 216 A bekannt. Die Austragöffnung öffnet zu einer Förderschnecke. Oberhalb der Förderschnecke ist mindestens eine Blasdüse angeordnet, die in den Bereich gerichtet ist, der von der konusartigen Wand umgeben ist. Die Düse wird entweder kontinuierlich oder intermittierend mit einem Druckgas versorgt. Für die intermittierende Beaufschlagung ist ein Ventil vorgesehen, das von einem Nocken gesteuert wird, der auf der Antriebswelle der Förderschnecke angeordnet ist. Zusätzlich können weitere Düsen vorgesehen sein. Viele Schüttgüter, auch kohäsive Schüttgüter, werden in Silos gelagert. Derartige Silos können eine größere Höhe und vor allem auch einen größeren Durchmesser aufweisen. Um das Schüttgut entnehmen zu können, ist daher in der Regel am unteren Ende des Silos ein Silobehälterboden angeordnet, der in erster Näherung die Form eines Trichters hat. Der Durchmesser der Eintragöffnung des Silobehälterbodens entspricht dabei dem Durchmesser des Silos, genauer gesagt des Silozylinders. Die Austragöffnung ist in der Regel wesentlich kleiner. Der Silobehälterboden ist in der Regel am Silomantel lösbar befestigt. Er kann aber auch einstückig mit dem Silomantel ausgebildet sein.

Es ist bekannt, daß kohäsive Schüttgüter nicht von selbst aus dem Silobehälter herauskommen und zwar selbst dann nicht, wenn die Austragöffnung offen ist. Man hat daher Austragshilfen entwickelt mit einer konusförmigen Bodenplatte aus einem für ein Gas durchlässigen Material. Diese Bodenplatte ist oberhalb eines Reingasraums für das Gas angeordnet. Wenn der Reingasraum mit dem Gas unter einem gewissen Druck versorgt wird, dann tritt das Gas durch die Bodenplatte hindurch und setzt die Reibung zwischen der untersten Schicht des Schüttguts und dem Siloboden, genauer gesagt der Bodenplatte der Austragshilfe, herab. Das Schüttgut ist dann in der Lage, entlang der konusartigen Wand auf die Austragöffnung zuzurutschen. Eine derartige Austragshilfe, die auch als "Fließbett" bezeichnet wird, ist beispielsweise in DE 195 18 360 A1 beschrieben.

Fließbetten dieser Art haben sich zwar grundsätzlich bewährt. Sie erfordern jedoch während des gesamten Entleerungsvorgangs des Silos einen steten Zustrom von Gas. Dies ist nicht nur relativ teuer im Betrieb. Der laufende Zustrom von Gas hat im Falle einer Beschädigung der Bodenplatte des Fließbetts den nachteiligen Effekt, daß in den Verteilerraum eintretendes Schüttgut durch das Gas in die Bodenplatte hinein transportiert wird und diese verstopft.

DE 714 067 C zeigt eine abgewandelte Art eines Fließbetts, bei dem die konusartige Wand mit einer Vielzahl von in Richtung auf die Austragöffnung gerichteten Öffnungen versehen ist, die von einem Druckraum aus mit einem Druckgas versorgt werden. Die einzelnen Öffnungen sind hierbei auf Kreislinien angeordnet, so daß sich ein gestufter Gasstrom von oben nach unten entlang der konusartigen Wand ergibt.

GB 2 092 998 A beschreibt eine weitere Möglichkeit für die Ausbildung eines Silobehälterbodens. Hier ist die Austragöffnung der konusförmigen Wand in eine Basis gerichtet. Die Basis ist gegenüber der konusförmigen Wand bewegbar. Sie kann vibriert werden. In der Basis ist ein nach oben gerichteter Ableitungskonus angeordnet, an dessen Oberfläche eine Mehrzahl von Gasdüsen angeordnet ist. Die Gasdüsen stoßen Gas unter Druck im wesentlichen parallel zur Oberfläche des Konus aus. Eine Steuereinrichtung ist vorgesehen, um diese Gasdüsen gruppenweise abwechselnd zu betreiben. Während die Gasdüsen alleine nur sogenannte "Rattenlöcher" (Kernfluß) erzeugen, also im wesentlichen zylinderförmige Hohlräume, die vertikal nach oben stehen, soll die zusätzliche Vibrationsbewegung der Basis dazu führen, daß das Material über den Konus nach unten rutscht und durch einen Spalt zwischen dem Konus und der Basis abfließen kann.

DE 10 55 447 B und DE 839 330 C beschreiben Silobehälterböden mit einer gasdurchlässigen Außenwand nach Art eines Fließbettes. Zusätzlich ist im Bereich der Austragöffnung ein Regulierkörper angeordnet, der angehoben und abgesenkt werden kann und zusätzlich Gas ausstoßen kann.

US 2 569 085 A beschreibt einen Silobehälterboden mit einer asymmetrisch geformten Wand zwischen der Eintragöffnung und der Austragöffnung. Die Austragöffnung ist durch einen Konus verschließbar, der zum Entnehmen des Materials aus dem Silo in Vibration versetzt werden kann. Hierzu wird der Konus nach unten aus der Austragöffnung herausgefahren.

Der Erfindung liegt die Aufgabe zugrunde, einen Silobehälterboden anzugeben, der auf einfache Weise eine Entleerung eines Silos ermöglicht.

Diese Aufgabe wird bei einem Silobehälterboden der eingangs genannten Art dadurch gelöst, daß die Wand in Bezug auf die Austragöffnung asymmetrisch ausgebildet ist, die Austragöffnung durch einen Antrieb verschließbar ist und die Blaseinrichtung bei geschlossener Austragöffnung durch eine Steuereinrichtung betätigbar ist, die eine Verzögerungseinrichtung aufweist, die den Antrieb nach der Blaseinrichtung betätigt.

Es ist bei dieser Ausgestaltung nicht mehr erforderlich, während des gesamten Entleerungsvorganges des Silos, d.h. der Zeit, in der Schüttgut oder Produkt aus der Austragöffnung entnommen werden soll, Luft oder ein anderes Gas durch den Gasaustritt in den Silo hineinzufördern. Es ist lediglich erforderlich, für einen gewissen Zeitraum zu oder vor Beginn der Entleerung Gas durch den Gasaustritt in den Silobehälter hineinzuleiten. Dabei ist es von einer gewissen Wichtigkeit, daß das im Silo befindliche Produkt fluidisiert wird. Diese Fluidisierung kann sich auf relativ kleine Bereiche beschränken und zwar auf Bereiche in der Umgebung der Austragöffnung. Das fluidisierte Produkt kann dann nämlich durch die Austragöffnung nach unten fallen und somit aus dem Silobehälter entnommen werden. Aufgrund des asymmetrischen Aufbaus des Silobehälterbodens kann das nachrutschende Produkt im Silo keine ringförmigen Spannungsbereiche mehr bilden, in denen sich das Produkt sozusagen selbst abstützt. Aufgrund der asymmetrischen Ausbildung des Silobehälterbodens werden derartige ringförmige Spannungsbereiche durch die Wand unterbrochen. Dies setzt natürlich voraus, daß die Austragöffnung weit genug an einen Bereich der Wand des Silobehälterbodens herangerückt ist. Es läßt sich aber durch einfache Versuche feststellen, wie groß die Asymmetrie sein muß, d.h. wie steil die Wand des Silobehälterbodens im Bereich der Austragöffnung sein muß. Die Verzögerungseinrichtung kann auch durch ein entsprechendes Steuerprogramm gebildet sein, also softwaremäßig realisiert werden. Mit der Verzögerungseinrichtung wird bewirkt, daß die Blaseinrichtung das Produkt in dem Raum oberhalb der Austragöffnung fluidisiert, solange sich die Klappe noch in einer Stellung befindet, in der die Austragöffnung geschlossen ist. Erst dann, wenn sich ein ausreichender Anteil von Produkt fluidisiert hat, wird die Klappe geöffnet und zwar zu einer Zeit, wo das Produkt noch fluidisiert ist. Das aus der Austragöffnung herausfallende Produkt hinterläßt dann einen Freiraum im Silobehälterboden, der zumindest auf einem kurzen Umfangsabschnitt von dem nahezu senkrecht stehenden Abschnitt der Wand begrenzt ist. Es ist allerdings auch möglich, daß sich dort noch eine kleine Produktschicht befindet. Auf jeden Fall ist aufgrund der asymmetrischen Ausbildung der Wand hier eine Unterbrechung der Ringspannungen im Produkt zu beobachten.

Hierbei ist besonders bevorzugt, daß die Wand an einem Teilabschnitt ihres Umfangs nahezu parallel zur Achse der Austragöffnung verläuft. Die Abweichung kann hier ± 10° betragen. Die Ausbildung der Wand senkrecht zur Achse der Austragöffnung bedingt natürlich, daß die Austragöffnung praktisch einseitig an den Rand der Fläche herangerückt wird, die von der Eintragöffnung überdeckt wird. Dies hat jedoch den zusätzlich Vorteil, daß man bei einer Anordnung von mehreren Silobehältern nebeneinander weniger Rohrleitungen braucht, um Produkt aus den nebeneinander stehenden Silobehältern zusammenzuführen, weil die Austragöffnungen einander dichter benachbart sind.

Vorzugsweise weist der Gasaustritt eine Mehrzahl von Düsen auf, die ringförmig um die Austragöffnung herum und/oder an einer die Austragöffnung verschließenden Klappe angeordnet sind. Mit Hilfe dieser Düsen ist es möglich, Gas in den Silobehälter einzutragen, um das im Silobehälter befindliche Produkt im Bereich der Austragöffnung zu fluidisieren. Die Verwendung von Düsen hat den Vorteil, daß die Düsen einen relativ scharfen Gasstrahl erzeugen können, jedenfalls im Bereich des Düsenaustritts. Das Gas schafft sich sozusagen selbst eine Bewegungsstrecke, um das Produkt im Silobehälterboden zu fluidisieren. Mehrere oder sogar alle Düsen können auch zu einer Ringspaltdüse zusammengefaßt werden.

In einer bevorzugten Ausgestaltung ist vorgesehen, daß die Düsen in einen Raum gerichtet sind, dessen Grundfläche durch die Austragöffnung oder einen die Austragöffnung umgebenden Ring begrenzt ist und der sich im übrigen parallel zur Achse der Austragöffnung oder sich nach oben öffnend erstreckt. Die Düsen sind also in einen zylinderförmigen oder sogar trichterförmigen Raum gerichtet, der sich über der Austragöffnung erhebt. Ohne die asymmetrische Ausbildung der Wand des Behälterbodens hätte dies zur Folge, daß ein im wesentlichen zylinderförmiger Bereich des Produktes "ausgestanzt" wird und durch die Austragöffnung aus dem Silobehälter herausfällt. Das übrige Produkt würde nach Art einer Ringwand unverändert im Silobehälter verbleiben. Durch die asymmetrische Ausbildung der Wand wird beim Fluidisieren des Produkts in dem zylinderförmigen Raum oberhalb der Austragöffnung ein Teil der Wand von Produkt freigemacht oder die an der Wand verbleibende Produktschicht jedenfalls so dünn oder schwach gemacht, daß die im Produkt auftretenden Ringspannungen nicht zu einer stabilen Ringwand führen können. An der Wand des Bodens bricht diese Ringwand vielmehr zusammen, so daß nach einem Anblasen der Silobehälter vollständig oder zumindest nahezu vollständig leerlaufen kann. Man kann also bereits relativ kurze Zeit nach dem Beginn des Einspeisens von Gas in den Silobehälter die Zufuhr von Gas wieder beenden oder zumindest stark drosseln.

Vorzugsweise sind die Düsen seitlich in die Austragöffnung hinein oder parallel zur Achse gerichtet. Beide Ausgestaltungen bewirken, daß der zylinderförmige Raum oberhalb der Austragöffnung so mit Gas beaufschlagt wird, daß das dort befindliche Produkt fluidisiert wird. Wenn die Düsen seitlich in die Austragöffnung hinein gerichtet sind, sollte zweckmäßigerweise eine Klappe oder ein anderer Verschluß für die Austragöffnung vorgesehen sein.

Alternativ dazu kann ein Teil der Düsen seitlich in die Austragöffnung hinein und ein Teil der Düsen parallel zur Achse gerichtet sein. Auch in diesem Fall ergibt sich die gewünschte Fluidisierung des Produkts in dem zylinderförmigen Raum oberhalb der Austragöffnung.

Vorzugsweise ist die Austragöffnung mit einer Klappe verschließbar, die einen Antrieb aufweist. Damit läßt sich die Entnahme von Produkt aus dem Silobehälter noch besser steuern, d.h. man ist nicht darauf angewiesen, daß der Produktstrom nur durch den Blasvorgang des Gases kontrolliert wird.

Vorzugsweise steuert die Steuereinrichtung die Blaseinrichtung pulsartig. Dies hat mehrere Vorteile. Zum einen ergibt sich durch ein pulsartiges Einblasen von Gas in den Silobehälterboden eine verbesserte Fluidisierungswirkung auf das Produkt. Zum anderen kann die Blaseinrichtung mit einem verminderten Energieaufwand betrieben werden.

Dies ist insbesondere dann der Fall, wenn die Blaseinrichtung einen Druckgastank aufweist, der in der Nachbarschaft der Austragöffnung angeordnet ist und der über eine Leitung mit dem Gasaustritt verbunden ist, deren Strömungswiderstand geringer als der Strömungswiderstand einer Fülleitung des Druckgastanks ist. Der Druckgastank kann also über die Fülleitung gefüllt werden. Hierbei ist keine größere Strömungsgeschwindigkeit erforderlich, so daß die Leitungsdurchmesser klein bleiben können. Wenn der Druckgastank in ausreichendem Maße unter Druck gesetzt worden ist, dann wird die Leitung geöffnet, die den Druckgastank mit dem Gasaustritt verbindet und der Druckgastank kann sich aufgrund des geringen Strömungswiderstandes der Leitung praktisch schlagartig in den Gasaustritt entladen. Dadurch wird ein Gasdruckstoß erzeugt, der zu einer zufriedenstellenden Fluidisierung des Produkts im Silobehälter führt.

Vorzugsweise sind in der Wand Hilfsblasöffnungen vorgesehen. Diese Hilfsblasöffnungen sind vor allem am Ende der Entleerung des Silobehälterbodens von Vorteil, wenn sich Produktreste auf der Wand absetzen.

Die Erfindung wird im folgenden anhand eines bevorzugten Ausführungsbeispiels in Verbindung mit der Zeichnung näher beschrieben. Hierin zeigen:
- Fig. 1: eine Draufsicht von oben auf einen Silobehälterboden und
- Fig. 2: einen schematischen Querschnitt durch einen Silobehälterboden am unteren Ende eines Silos.

Ein Silobehälter 1, von dem in Fig. 2 das untere Ende dargestellt ist, weist einen Mantel 2 auf, an dessen unterem Ende ein Silobehälterboden 3 befestigt ist. Der Silobehälterboden 3 hat an seinem oberen Ende den gleichen Durchmesser wie der Mantel 2 des Silobehälters 1. Produkt, das sich im Silobehälter 1 befindet, gelangt daher durch die Verbindungsebene zwischen dem Mantel 2 und dem Silobehälterboden 3 in das Innere 4 des Silobehälterbodens. Um die nachfolgende Erläuterung zu vereinfachen, wird angenommen, daß am oberen Ende des Silobehälterbodens 3 eine Eintragöffnung 5 vorhanden ist, durch die das Produkt aus dem Silobehälter 1 in den Innenraum 4 des Silobehälterbodens 3 kommt.

Am unteren Ende weist der Silobehälterboden 3 eine Austragöffnung 6 auf, die durch eine Klappe 7 verschließbar ist. Die Klappe ist mit durchgezogenen Linien in geschlossener Stellung und mit gestrichelten Linien in geöffneter Stellung dargestellt. Die Klappe 7 weist einen nur schematisch dargestellten Antrieb 8 auf, der sie verschwenken kann. Der Antrieb 8 wäre in der Draufsicht an und für sich nicht sichtbar.

Die Austragöffnung 6 ist asymmetrisch zur Mitte des Silobehälterbodens 3 angeordnet, wie dies aus Fig. 1 zu erkennen ist. Die Austragöffnung 6 ist hierbei so angeordnet, daß ein Abschnitt 9 der Wand 10 des Silobehälterbodens 3 senkrecht oder zumindest nahezu senkrecht steht.

Wie aus den Fig. 1 und 2 zu erkennen ist, sind eine Reihe von Düsen 11 in die Austragöffnung 6 hinein gerichtet. Weitere Düsen 12 sind vorgesehen, die nach oben gerichtet sind. Diese Düsen 11, 12 werden von einer Blaseinrichtung 13 versorgt. Wie weiter unten näher erläutert werden wird, arbeitet die Blaseinrichtung 13 impulsartig, d.h. aus den Düsen 11, 12 treten in kurzen zeitlichen Abständen Druckstöße des Gases, beispielsweise Druckluft, auf. Anstelle oder zusätzlich zu diesen Düsen können auch nicht näher dargestellte Düsen an oder auf der Klappe 7 vorgesehen sein, die durch die Klappe 7 hindurch versorgt werden. In jedem Fall kann man mehrere oder sogar alle Düsen 11, 12 auch zu schlitzförmigen Ringdüsen zusammenfassen.

Die Düsen 11, 12 werden betätigt, solange die Klappe 7 geschlossen ist. Hierzu ist eine Steuereinrichtung 14 vorgesehen, die sowohl die Blaseinrichtung 13 als auch den Antrieb 8 für die Klappe 7 steuert. Sie sorgt dafür, daß zumindest zu Beginn des Einblasens von Gas in den Innenraum 4 des Silobehälterbodens 3 die Klappe 7 geschlossen ist oder bleibt. Die Düsen 11, 12 erzeugen auf diese Weise in einem zylinderförmigen oder sich nach oben öffnenden Raum oberhalb der Austragöffnung 6, der durch eine gestrichelte Linie 15 angedeutet ist, einen Bereich, in dem das Produkt, das sich im Innenraum 4 befindet, fluidisiert wird. Dieser annähernd zylinderförmige Raum 16 wird durch den vertikal stehenden Abschnitt 9 der Wand 10 begrenzt. Dort kann sich eine ringförmige Druckspannung im Produkt nicht halten. Vielmehr rutscht das Produkt an dieser Wand nach unten und die Ringspannung im Produkt bricht zusammen. Es ist daher lediglich für eine kurze Zeit erforderlich, das Produkt im Bereich 16 zu fluidisieren. Wenn dann die Klappe 7 geöffnet wird und das Produkt durch die Austragöffnung 6 herausfallen kann, können sich nach wie vor keine Ringspannungen im Produkt ausbilden, weil diese an dem Abschnitt 9 der Wand 10 zusammenbrechen. Das Produkt wird daher normalerweise vollständig aus dem Silobehälter 1 entnommen werden können.

Zusätzlich können allerdings Hilfsblasöffnungen 17 vorgesehen sein, die ebenfalls von der Blaseinrichtung 13 betätigt werden. Hierzu ist ein Ventil 18 vorgesehen, über das die Hilfsblasöffnungen 17 gesteuert werden können. Eine Beaufschlagung der Hilfsblasöffnungen mit Gas ist in der Regel nur am Ende eines Entleerungsvorgangs erforderlich.

Die Blaseinrichtung 13 weist einen Druckgastank 19 auf, der von einer Druckgasquelle 20, beispielsweise einem Kompressor, mit Druckgas, beispielsweise Luft, versorgt wird. Die Druckgasquelle 20 ist dabei über eine "normale" Leitung 21 mit dem Druckgastank 19 verbunden, d.h. mit einer Leitung, die einen üblichen Querschnitt aufweist. Wenn die Druckgasquelle 20 eine gewisse Entfernung vom Druckgastank 10 aufweist, dann weist die Leitung einen gewissen, nicht mehr zu vernachlässigenden Strömungswiderstand auf. Solange aber durch die Leitung 21 nur eine vergleichsweise geringe Druckgasmenge strömt, sind die Strömungsverluste tolerierbar.

Der Druckgastank 19 ist über eine Leitung 22 mit den Düsen 11, 12 verbunden. Die Leitung 22 ist kurz, d.h. der Druckgastank 19 ist in unmittelbarer Nachbarschaft der Austragöffnung 6 angeordnet, und die Leitung 22 weist einen relativ großen Querschnitt auf. In der Leitung 22 ist ein Ventil 23 angeordnet, das von der Steuereinrichtung 14 gesteuert wird. Wenn nun das Ventil 23 geöffnet wird, dann kann sich das Druckgas aus dem Tank 19 quasi schlagartig durch die Leitung 22 zu den Düsen 11, 12 hin entladen und so einen Druckstoß in den Bereich 16 im Innenraum des Silobehälterbodens 3 leiten kann. Wenn der Druckgastank 19 weit genug entladen ist, wird das Ventil 23 wieder geschlossen und der Druckgastank 19 wird wieder aufgeladen.

Die Steuereinrichtung 14 steuert, wie oben erläutert, nicht nur das Ventil 23, sondern auch den Antrieb 8 für die Klappe 7 und zwar dergestalt, daß die Klappe 7 erst geöffnet wird, nachdem das Produkt im Bereich 16 durch eine vorgegebene Anzahl von Druckstößen fluidisiert worden ist. Wenn die Klappe 7 geöffnet worden ist, dann ist eine weitere Fluidisierung des Produkts im Innenraum 4 des Silobehälterbodens 3 in der Regel nicht erforderlich, sondern der Silobehälter 1 läuft, nachdem er einmal angestoßen worden ist, leer. Selbstverständlich kann das Leerlaufen unterbrochen werden, indem die Klappe 7 wieder geschlossen wird.

## Patentansprüche

1. Silobehälterboden (3) mit einer Eintragöffnung (5) und einer Austragöffnung (6), die einen kleineren Durchmesser als die Eintragöffnung (5) aufweist und über eine konusartig geformte Wand (10) mit der Eintragöffnung (5) verbunden ist, und mit einer Blaseinrichtung (13), die einen Gasaustritt (11, 12) mit einem Anblasbereich im Bereich der Austragöffnung (6) aufweist, **dadurch gekennzeichnet, daß** die Wand (10) in Bezug auf die Austragöffnung (6) asymmetrisch ausgebildet ist, die Austragöffnung (6) durch einen Antrieb (8) verschließbar ist und die Blaseinrichtung (13) bei geschlossener Austragöffnung (6) durch eine Steuereinrichtung (14) betätigbar ist, die eine Verzögerungseinrichtung aufweist, die den Antrieb (8) nach der Blaseinrichtung (13) betätigt.

2. Silobehälterboden nach Anspruch 1, **dadurch gekennzeichnet, daß** die Wand (10) an einem Teilabschnitt (9) ihres Umfangs nahezu parallel zur Achse der Austragöffnung (6) verläuft.

3. Silobehälterboden nach Anspruch 1 oder 2, **dadurch gekennzeichnet, daß** der Gasaustritt eine Mehrzahl von Düsen (11, 12) aufweist, die ringförmig um die Austragöffnung (6) herum und/oder an einer die Austragöffnung verschließenden Klappe angeordnet sind.

4. Silobehälterboden nach Anspruch 3, **dadurch gekennzeichnet, daß** die Düsen (11, 12) in einen Raum (16) gerichtet sind, dessen Grundfläche durch die Austragöffnung (6) oder einen die Austragöffnung umgebenden Ring begrenzt ist und der sich im übrigen parallel zur Achse der Austragöffnung (6) oder sich nach oben öffnend erstreckt.

5. Silobehälterboden nach Anspruch 4, **dadurch gekennzeichnet, daß** die Düsen (11, 12) seitlich in die Austragöffnung (6) hinein oder parallel zur Achse gerichtet sind.

6. Silobehälterboden nach Anspruch 4, **dadurch gekennzeichnet, daß** ein Teil der Düsen (11) seitlich in die Austragöffnung (6) hinein und ein Teil der Düsen (12) parallel zur Achse gerichtet sind.

7. Silobehälterboden nach einem der Ansprüche 1 bis 6, **dadurch gekennzeichnet, daß** die Austragöffnung (6) mit einer Klappe (7) verschließbar ist, die einen Antrieb (8) aufweist.

8. Silobehälterboden nach einem der Ansprüche 1 bis 7, **dadurch gekennzeichnet, daß** die Steuereinrichtung (14) die Blaseinrichtung (13) pulsartig steuert.

9. Silobehälterboden nach einem der Ansprüche 1 bis 8, **dadurch gekennzeichnet, daß** die Blaseinrichtung (13) einen Druckgastank (19) aufweist, der in der Nachbarschaft der Austragöffnung (6) angeordnet ist und der über eine Leitung (22) mit dem Gasaustritt (11, 12) verbunden ist, deren Strömungswiderstand geringer als der Strömungswiderstand einer Fülleitung (21) des Druckgastanks (19) ist.

10. Silobehälterboden nach einem der Ansprüche 1 bis 9, **dadurch gekennzeichnet, daß** in der Wand (10) Hilfsblasöffnungen (17) vorgesehen sind.

## Claims

1. Silo container base (3) having a feed opening (5) and a discharge opening (6), which has a smaller diameter than the feed opening (5) and is connected to the feed opening (5) via a conically shaped wall (10), and having a fan device (13), which has a gas outlet (11, 12) with a blowing region in the region of the discharge opening (6), **characterised in that** the wall (10) is designed to be asymmetrical with respect to the discharge opening (6), the discharge opening (6) can be closed by a drive (8) and the fan device (13) can be actuated by a control device (14), which has a delay device which actuates the drive (8) downstream of the fan device (13), when the discharge opening (6) is closed.

2. Silo container base according to claim 1, **characterised in that** the wall (10) runs virtually parallel to the axis of the discharge opening (6) on a part section (9) of its periphery.

3. Silo container base according to claim 1 or 2, **characterised in that** the gas outlet has a plurality of nozzles (11, 12) which are arranged annularly around the discharge opening (6) and/or on a flap which closes the discharge opening.

4. Silo container base according to claim 3, **characterised in that** the nozzles (11, 12) are directed into a chamber (16), the base surface of which is defined by the discharge opening (6) or a ring surrounding the discharge opening and which moreover extends parallel to the axis of the discharge opening (6) or extends opening at the top.

5. Silo container base according to claim 4, **characterised in that** the nozzles (11, 12) are directed laterally into the discharge opening (6) or are directed parallel to the axis.

6. Silo container base according to claim 4, **characterised in that** some of the nozzles (11) are directed laterally into the discharge opening (6) and some of the nozzles (12) are directed parallel to the axis.

7. Silo container base according to one of claims 1 to 6, **characterised in that** the discharge opening (6) can be closed by a flap (7), which has a drive (8).

8. Silo container base according to one of claims 1 to 7, **characterised in that** the control device (14) controls the fan device (13) in pulse-like manner.

9. Silo container base according to one of claims 1 to 8, **characterised in that** the fan device (13) has a compressed gas tank (19), which is arranged in the vicinity of the discharge opening (6) and which is connected to the gas outlet (11, 12) via a pipe (22), the flow resistance of the gas outlet (11, 12) being lower than the flow resistance of a filling pipe (21) of the compressed gas tank (19).

10. Silo container base according to one of claims 1 to 9, **characterised in that** auxiliary blowing openings (17) are provided in the wall (10).

## Revendications

1. Fond pour silo (3) avec une ouverture d'entrée (5) et une ouverture de sortie (6) qui comporte un plus faible diamètre que l'ouverture d'entrée (5) et qui est reliée à l'ouverture d'entrée (5) par le biais d'une paroi formée comme un cône (10), et avec un dispositif de soufflage (13) lequel comporte une sortie de gaz (11, 12) avec une zone de soufflage dans la région de l'ouverture de sortie (6), **caractérisé en ce que** la paroi (10) est conçue de manière asymétrique par rapport à l'ouverture de sortie (6), l'ouverture de sortie (6) peut être fermée au moyen d'un entraînement (8) et lorsque l'ouverture de sortie (6) est fermée le dispositif de soufflage (13) peut être actionné par le biais d'un dispositif de commande (14), lequel comporte un dispositif retardateur qui actionne l'entraînement (8) après le dispositif de soufflage (13).

2. Fond pour silo selon la revendication 1, **caractérisé en ce que** la paroi (10) au niveau d'une section (9) de son périmètre est presque parallèle à l'axe de l'ouverture de sortie (6).

3. Fond pour silo selon la revendication 1 ou 2, **caractérisé en ce que** la sortie de gaz comporte une majorité de buses (11, 12) qui sont disposées en forme d'anneau autour de l'ouverture de sortie (6) et/ou au niveau d'une trappe fermant l'ouverture de sortie.

4. Fond pour silo selon la revendication 3, **caractérisé en ce que** les buses (11, 12) sont dirigées vers un espace (16) dont la surface est délimitée par l'ouverture de sortie (6) ou par un anneau entourant l'ouverture de sortie et espace qui s'étend par ailleurs parallèlement à l'axe de l'ouverture de sortie (6) ou en s'ouvrant vers le haut.

5. Fond pour silo selon la revendication 4, **caractérisé en ce que** les buses (11, 12) sont dirigées latéralement dans l'ouverture de sortie (6) ou parallèles à l'axe.

6. Fond pour silo selon la revendication 4, **caractérisé en ce qu'**une partie des buses (11) est dirigée latéralement dans l'ouverture de sortie (6) et une partie des buses (12) est dirigée de manière parallèle à l'axe.

7. Fond pour silo selon l'une des revendications 1 à 6, **caractérisé en ce que** l'ouverture de sortie (6) peut être fermée avec une trappe (7) qui comporte un entraînement (8).

8. Fond pour silo selon l'une des revendications 1 à 7, **caractérisé en ce que** le dispositif de commande (14) commande le dispositif de soufflage (13) par impulsions.

9. Fond pour silo selon l'une des revendications 1 à 8, **caractérisé en ce que** le dispositif de soufflage (13) comporte un réservoir de gaz sous pression (19) lequel est disposé à proximité de l'ouverture de sortie (6) et lequel est relié à la sortie de gaz (11, 12) par une conduite (22) dont la résistance à l'écoulement est plus faible que celle d'une conduite de gavage (21) du réservoir de gaz sous pression (19).

10. Fond pour silo selon l'une des revendications 1 à 9, **caractérisé en ce que** des orifices de soufflage auxiliaire (17) sont prévus dans la paroi (10).
